# EUROPÄISCHE PATENTSCHRIFT

(11) **EP 0 154 986 B1**
(45) Veröffentlichungstag und Bekanntmachung des Hinweises auf die Patenterteilung: **12.04.1989**
(21) Anmeldenummer: 85102862.1
(22) Anmeldetag: 13.03.1985
(51) Int. Cl.: C10L 9/10, C10L 9/02

(54) **Verfahren und Vorrichtung zum Erzielen SOx-armer Rauchgase in Feuerungsanlagen**
Process and apparatus for obtaining flue gases poor in SOx in incineration plants
Procédé et dispositif pour l'obtention de fumées pauvre en SOx dans des installations d'incinération

(30) Priorität: 13.03.1984 DE 3409014; 12.03.1985 DE 3508650
(43) Veröffentlichungstag der Anmeldung: 18.09.1985
(73) Patentinhaber: KASA-TECHNOPLAN GmbH, D-60389 Frankfurt (DE)
(72) Erfinder: Nickel, Klaus-Dietrich, D-6000 Frankfurt am Main 60 (DE)
(74) Vertreter: Meier, Robert, Dipl.-Ing.

(56) Entgegenhaltungen:
- EP-A- 0 043 471
- DE-A- 3 325 570
- US-A- 3 949 684
- US-A- 4 111 755
- US-A- 4 395 975

## Beschreibung

Die Erfindung bezieht sich auf ein Verfahren und auf Vorrichtungen zum Erzielen SOₓ₋armer Rauchgase in mit feinteiligen kohlenstoffhaltigen Brennstoffen, insbesondere Kohle, betriebenen Feuerungsanlagen, bei dem der im Brennstoff enthaltene Schwefel in ein feinteiliges Additiv, vorzugsweise Kalksteinmehl (CaCOₐ), Branntkalkmehl (CaO) oder Calcium-Hydroxidpulver (Ca(OH)₂) eingebunden wird und anschließend in der Brennkammer der entschwefelte Brennstoff verbrannt und die mit dem Schwefel beladenen Additiv-Partikel versintert mit der Asche abgeführt werden.

Schädliche Nebenprodukte der Verbrennung fossiler Brennstoffe sind allgemein bekannt. Einer der Hauptschadstoffe ist Schwefeldioxid, von dem in der Bundesrepublik Deutschland - nach dem derzeitigen technischen Stand - im Jahr etwa 4 Mio t in die Luft abgeblasen werden, wobei Kraftwerke und Industrie die Hauptverursacher sind. Trotz größter Anstrengungen - weltweit - ist es bis heute nicht befriedigend gelungen, die schädlichen SO₂ Immissionen in den Griff zu bekommen und auf ein erträgliches Maß herabzusetzen.

Der fossile Brennstoff Kohle enthält Schwefel entweder als mineralische Begleitsubstanz, insbesondere als Pyrit (FeS₂), oder als sogenannten organischen Schwefel. Elementarer Schwefel wird in der Steinkohle kaum, in der Bundesrepublik Deutschland überhaupt nicht gefunden. Der organische Schwefel ist Bestandteil der Kohlesubstanz, die Art seiner Bindung an die Kohle ist noch nicht näher bekannt. Entsprechend seinem Auftreten in der Kohle kann diese durch mechanische oder durch chemische Verfahren entschwefelt werden. Beide Verfahren sind mühsam, wobei die chemischen Verfahren besonders hohe Investitions- und Betriebskosten erfordern.

Bedeutsam für die chemischen Entschwefelungsverfahren ist, daß Kohle in gebräuchlichen Lösungsmitteln praktisch unlöslich und daher durch selektive Reagentien nicht angreifbar ist; erst das «Cracken» des ganzen Gefüges erlaubt einen chemischen Eingriff.

Zur Reduzierung der bei großindustriellen Verfeuerungen von fossilen Brennstoffen freiwerdenden SOₓ₋Mengen werden im wesentlichen Verfahren und Anlagen zur Rauchgasentschwefelung oder zur Entschwefelung der Brennstoffe eingesetzt bzw. getestet. Alle bisher bekannten Maßnahmen haben aber eine mehr oder weniger empfindliche Erhöhung der Stromabgabepreise zur Folge, da die notwendigen Anlagen nur durch diese finanzierbar sind.

Die weitest verbreitete Methode ist die Entschwefelung der Rauchgase. Da hier das während der Verbrennung des Brennstoffes gebildete S0₂ beseitigt wird, spielt die Form der ursprünglichen Schwefeleinbindung in den Brennstoff keine Rolle. Am meisten durchgesetzt haben sich die Nassentschwefelungsanlagen, in denen aus den bevorzugten Additiven Gips entsteht, in dem der Schwefel eingebunden ist. Eine derartige Rauchgasentschwefelung verteuert den Strompreis um 1,9 Pfennige pro Kilowattstunde, was einem Mehrpreis von DM 50.- je Tonne eingesetzter Kohle entspricht.

Hinzu kommt, daß der Verbrennungsraum bzw. der Rauchgasabzug der Kesselanlage aus Materialien bestehen muß, die die im Rauchgas enthaltenen SOrBestandteile vertragen. Hierdurch muß bereits bei der Konzeption der Kesselanlage der erhöhte Preis für derartige Materialien in Kauf genommen werden.

Für die Entschwefelung der Rauchgase im Kessel ist eine Anzahl von Pilot-Projekten bekannt, die die trockene Entschwefelung der Rauchgase vor dem Kesselaustritt verfolgen. Sie beruhen auf dem Prinzip, dem Rauchgas-noch im Feuerraum - schwefelbindende Additive zuzusetzen, insbesondere CaO (als Branntkalkmehl), Ca(OH)₂ (als Calcium-Hydroxidpulver) und CaC0₃ (als Kalkstein- oder Kalkmehl), die zu einer Einbindung des Schwefelgehaltes des Rauchgases führen sollen. Für die Einbindung des Schwefelgehaltes des Rauchgases durch das Additiv geht man davon aus, daß Calciumoxid mitS0₂ und dem überschüssigen Sauerstoff oder mit SO₃ zu Calciumsulfat reagiert, welches sich in der Asche ansammelt. Wird nicht Calciumoxid direkt sondern Calciumhydroxid oder Kalk als Additiv eingesetzt, müssen sich diese zuvor zersetzen:

Ohne auf die Reaktionsparameter oder die Reaktionen im einzelnen näher einzugehen, ist festzustellen, daß die Wirksamkeit der Entschwefelung von Rauchgas im Kessel von einer Vielzahl von Parametern abhängt und höchst komplex ist. So spielen unter anderem eine erhebliche Rolle: die Art der Kohle, der Partialdruck des SO₂, der Sauerstoffüberschuß im Rauchgas, die Reaktionstemperatur bzw. der Reaktionstemperaturgradient, die Verweilzeit des Additivs in der Flammzone, die Turbulenz im Brennraum, der Ort des Einblasens des Additivs in den Brennraum, die Geschwindigkeit des eingeblasenen Additivs und andere Bedingungen mehr, die alle kaum oder nicht steuerbar sind. Ferner ist von Bedeutung, daß gebildetes Calciumsulfat bei Temperaturen oberhalb 1200°C wieder SO₂ abspaltet und daß bei Temperaturen oberhalb 1250°C die CaO-Partikel zu sintern beginnen, wodurch die Oberfläche des Additivs inaktiv wird. - Obwohl diese Technik, die noch im Versuchsstadium sich befindet, gute Ansätze verspricht, ist man noch weit entfernt, sie mit wirtschaftlichem Erfolg einzusetzen.

Die vorgenannte Technik zur Einbindung von SO₂ durch Additive im Kessel, die vorwiegend Steinkohle als Brennstoff betrifft, ist noch zu ergänzen um ein Entschwefelungsverfahren für Braunkohlefeuerung, bei dem die Additive dem Brennstoff vor Eingabe des Brennstoffes in den Brenner beigemischt werden. Wenngleich diese letztgenannte Technik im Pilotmaßstab für Braunkohle erfolgreich getestet worden ist, liefert ihre Anwendung für Steinkohlefeuerung wesentlich schlechtere Entschwefelungsgrade. Der Grund hierfür liegt offensichtlich in der höheren Flammentemperatur der Steinkohle, wobei die dem Brennstoff beigemischten Additive dem gesamten Temperaturspektrum der Flamme unterworfen sind, und Temperaturbereiche durchlaufen müssen, die zur Zersetzung des bereits gebildeten Sulfats und zur Additiv-Oberflächenversinterung führen können.

Untersucht worden ist auch eine Anlage, in der durch Luftstrahlen Additive oberhalb des Flammenbereiches in den Feuerraum eingeblasen werden. Die Entschwefelung war weit besser als bei der Vermischung von Brennstoff mit Additiven vor dem Verbrennungsraum. Derartige Anlagen arbeiten jedoch nur in kleinen Dampferzeugern erfolgversprechend, weil die Art des Einblasens der Additive in den Feuerraum, vor allem bei grossen Rauchgasvolumina, eine sehr hohe Mischenergie erfordert, um eine gute Vermischung der Reaktionspartner zu erreichen. Hinzu kommt, daß diese Vermischung zum grössten Teil in dem Kesselbereich erfolgt, wo hinsichtlich der Temperatur und der Verweilzeit keine optimalen Reaktionsbedingungen zur Einbindung des Schwefels vorhanden sind.

Verschlechterte Bedingungen ergeben sich zudem in einem Großkessel mit mehreren Brennern, die neben- und übereinander angeordnet sind. Dadurch entstehen sehr komplexe Strömungsverläufe und Temperaturfelder. Entscheidend dürfte sein, daß für eine sichere Einbindung des S0₂ in das Additiv eine optimale Temperatur/Zeitgeschichte des eingeblasenen Additivs nicht garantiert werden kann.

Dem gegenüber liegt der Erfindung die Aufgabe zugrunde, ein preiswertes Verfahren und Vorrichtungen zu schaffen, mit denen sich fossile Brennstoffe so entschwefeln lassen, daß bei deren Verbrennung im Kesselraum nennenswerte SO_{"}-Mengen nicht mehr entstehen oder zur schädlichen Wirkung gelangen können.

Diese Aufgabe wird dadurch gelöst, daß der Brennstoff und das Additiv in getrennten Desintegrationsverfahren aufbereitet werden, daß danach dem desintegrierten Brennstoff eine seinem Schwefelgehalt entsprechende Menge an frisch aufbereitetem Additiv beigemischt wird, daß anschliessend dieses Brennstoff-Additiv-Gemisch von einem unter einem steuerbaren Überdruck stehenden und aufgeheizten Transportgas - unter Aufrechterhaltung der Vermischung - zu einem als Vorlaufstrecke ausgebildeten Reaktor transportiert wird, in dem sich der Transportgasdruck plötzlich entspannt und in einer sauerstoffarmen Inertgasatmosphäre innerhalb eines regelbaren Temperaturbereiches oberhalb des Siedepunktes von Schwefel die Verweildauer des Gemisches dem ablaufenden thermodynamischen und reaktionskinetischen Schwefelübertragungsprozeß angepaßt wird, bei dem der Schwefel aus dem Brennstoff ausgetrieben wird und die Additive mit dem Schwefeldampf bzw. den gasförmigen Schwefelverbindungen beladen werden, woraufhin der in die Brennkammer eingeblasene weitgehend von Schwefel befreite Brennstoff bei einer Temperatur verbrannt wird, bei der die Beladung der ebenfalls in die Brennkammer eingeblasenen Additiv-Partikel mit dem Schwefeldampf bzw. den gasförmigen Schwefelverbindungen bis zur Versinterung erhalten bleibt.

Mit dem im Anspruch 1 und in den Unteransprüchen 1-15 gekennzeichneten Verfahren ist es möglich, den Schwefelgehalt schon vor der Brennkammer aus dem Brennstoff auszutreiben.

Die Desintegration des Brennstoffes, beispielsweise der Kohle, erfolgt normalerweise in einer Inertgasatmosphäre in einem Desintegrator, vorzugsweise gemäß der deutschen Patentanmeldung DE-OS 3 034 849.3, um eine Selbstzündung des Brennstoffes bei seiner Zerkleinerung zu vermeiden.

Die Desintegration des Additivs hingegen findet ebenfalls in einem Desintegrator, jedoch in einem unabhängigen Desintegrationsverfahren (vorzugsweise in normaler Luft- bzw. Sauerstoffatmosphäre) statt, wodurch erreicht wird, daß sich an die Additiv-Partikel Sauerstoff anlagert, welcher die später eintretende Beladung der Additiv-Partikel mit dem Schwefeldampf bzw. den gasförmigen Schwefelverbindungen begünstigt, die aus dem Brennstoff ausgetrieben werden.

Die in getrennten Desintegrationsverfahren aufbereiteten Brennstoffe und Additive werden danach miteinander vermischt, wobei dem feinteiligen Brennstoff eine seinem Schwefelgehalt entsprechende Menge frisch aufbereitetes feinkörniges Additiv-keinesfalls abgelagertes, bereits gealtertes Additiv-Pulver - beigemischt wird.

Vorzugsweise wird das Gemisch aus feinteiligem Brennstoff und hochaktivem Additiv dann durch ein auf etwa 500° bis 600°C aufgeheiztes inertes Transportgas zu einem als Vorlaufstrecke ausgebildeten Reaktor transportiert, wobei dieser Transport vorzugsweise unter einem steuerbaren Überdruck zwischen 4 bis 6 bar erfolgt. Dieser Überdruck ist erforderlich, um eine Entgasung des Brennstoffes in der Transportleitung zu verhindern, deren Länge von den baulichen Gegebenheiten abhängt, die vor der Brennkammer zur Verfügung stehen. Aus Sicherheitsgründen wird die Desintegration des Brennstoffes und des Additivs zu Feinstaub meistens nicht in der Nähe der Brennkammer vorgenommen.

Beim Einmünden der unter Druck stehenden Transportleitung in den Reaktor wird der Druck des heißen Transportgases (regelbar) durch den vergrößerten Querschnitt der Reaktionskammer schlagartig entspannt und der Druckabfall über eine Steuereinrichtung zum Aufbau einer Wirbelzone genutzt, in deren agglomerationshemmenden und agglomerationsauflösenden Turbulenzen Temperatur und Verweilzeit so regelbar sind, daß der thermodynamische und reaktionskinetische Prozeß der Schwefelübertragung vom Brennstoff an das Additiv jeweils an die chemophysikalischen Eigenschaften des Brennstoff-Additiv-Gemisches angepaßt werden kann.

Unter diesen, mit einem elektronischen Prozeßrechner steuerbaren Bedingungen, vollzieht sich ein Schwefeltransfer vom in der Vorlaufförderstrecke auf die gegebene Reaktionstemperatur aufgeheizten pulverisierten Brennstoff an das gleichfalls auf die vorgegebene Reaktionstemperatur gebrachte hochaktive reaktionsfreudige Additiv, dadurch bedingt, daß durch schockartige Druckentspannung des Fördergases bei Einmündung in den Reaktor der Vorlaufstrecke gleichfalls die Verdampfungstemperatur des Schwefels und die Reaktionstemperatur der gasförmigen Schwefelverbindungen schockartig herabgesetzt werden, so daß der Schwefel durch fast explosionsartige Verdampfung aus den feinen Brennstoff-Partikeln ausgetrieben, oder die gasförmigen Schwefelverbindungen schlagartig abgespalten und von dem reaktionsstärkeren Additiv unter Abgabe von Sauerstoff in der Wirbelzone aufgenommen werden. Der Druck in der Wirbelzone des Reaktors wird für diesen Prozeßablauf um 0,25 bar von der Prozeß-Steuerung vorgegeben. Eine Freisetzung von flüchtigen Bestandteilen des Brennstoffes hält sich in Grenzen, die den Verbrennungsablauf in keiner Weise negativ beeinflussen.

Der weitgehend von seinem Schwefelgehalt befreite feinkörnige feste Brennstoff wird zusammen mit seinen bereits freigesetzten flüchtigen Bestandteilen und den schwefelbeladenen Additiv-Partikeln über eine kurze Förderleitung hinter der Vorlaufstrecke dem Brenner zugeführt und dort mit Verbrennungsluft angereichert in die Brennkammer eingeblasen. Bedingt durch bereits freigesetzte flüchtige Bestandteile, beginnt der Ausbrand des Brennstoffes unmittelbar nach der Brennerdüse. Unter bestimmten Sicherheitsvorkehrungen kann deshalb auf Stützbrenner verzichtet werden.

Durch das Einblasen der in der Vorlaufstrecke bereits auf eine Temperatur zwischen 500° und 600°C aufgeheizten, sehr feinkörnigen Additiv-Partikel in die unmittelbar nach Einblasdüse beginnende heiße Flammenzone der Brennkammer wird das Additiv nahezu schockartig versintert und damit «versiegelt» zusammen mit den nicht brennbaren Ballaststoffen des Brennstoffes der Asche zugeführt. Für diesen Prozeßablauf kann die Verbrennungstemperatur unter 1850°C, jedoch über 1250°C gefahren werden, damit durch die Schocksinterung eine Schwefeleinbindung in das Additiv gewährleistet bleibt, aber die Aufspaltung der Schwefelmoleküle in einzelne Schwefelatome durch thermische Energie, die explosionsartig erfolgen kann, vor der Versinterung verhindertwird. Durch Aufspaltung der Schwefelmoleküle geht durch spontane Abstoßreaktion die Bindung an das Additiv verloren. In der niedriger temperierten Rauchgaszone kann es wieder zum Aufbau von Schwefelmolekülen und durch Reaktion mit dem im Rauchgas enthaltenen Rest-Sauerstoff zu einer S0₂₋Bildung kommen. Solche schadstoffbeladene Rauchgasimmission wird durch das erfindungsgemäße Verfahren und die in Verbindung damit eingesetzte elektronisch prozeßgesteuerte Anlagentechnik vermieden.

Durch das neue Verfahren lassen sich gasförmige, oder zumindest bei der einstellbaren Temperatur gasförmige Schwefelverbindungen, an ein Additiv übertragen. Wichtig ist, daß durch die Druck- und Temperaturführung in der Vorlaufstrecke eine Verkokung des Brennstoffes, d.h. eine ungewollte vollständige Entgasung schon vor dem Verbrennungsraum, verhindert werden kann.

Da das Feststoff-Additiv selbst nicht brennbar ist, kann es aufgrund seiner besonderen Reaktionsfähigkeit verdampften Schwefel oder gasförmige Schwefelverbindungen bei dem vorgegebenen Verbrennungstemperaturspektrum so festhalten, daß eine Desorbation nicht erfolgt. Von Vorteil ist dabei, daß Brenner, Schornstein und Rauchgasabzug aus weniger gutem Material bestehen können, da sie nicht - wie bisher - dem aggressiven S0₂₋Einfluß ausgesetzt sind.

Das Gemisch aus nicht entgasten, aber von den Schwefelbestandteilen befreiten Kohleteilchen bzw. Brennstoffteilchen und Additivteilchen mit dem eingebundenen Schwefel gelangt in einem gut vorgewärmten Zustand in die Brennkammer und entzieht dem Flammkegel dabei nicht so viel Wärmeenergie wie kalt eingeleitete Gemische aus Kohle-Partikeln und Additiv-Partikeln.

Erfindungsgemäß ist es möglich, eine nahezu vollwertige Entschwefelung fossiler Brennstoffe vor dem Brenner zu erreichen. Es kann unter besonderen Bedingungen auch eine Restentschwefelung des Brennstoffes in der Brennkammer selbst erfolgen.

Besonders gute Ergebnisse erzielt man, wenn hochaktive schwefelbindende Additive verwendet werden, die mittels eines Turbodesintegrationsverfahrens aufbereitet sind. Die Additive müssen mengenmäßig auf den jeweils verwendeten Brennstoff abgestimmt sein. In der Regel werden gute Ergebnisse erzielt, wenn dem Brennstoff wenigstens die vierfache Menge seines Schwefelgehaltes an frisch aufbereitetem hochaktiven Additiv, vorzugsweise Kalkstein- oder Branntkalkmehl mit einer Korngröße 50% unter 30° beigemischt wird.

Erfindungsgemäß kann als Brennstoff Kohle verwendet werden, die in einem Turbodesintegrationsverfahren aufbereitet wird.

Das Austreiben des Schwefels aus dem Brennstoff und die intensiven Reaktionen zwischen dem ausgetriebenen Schwefel und dem Additiv werden erfindungsgemäß dadurch gefördert, daß der Schwefelübertragungsprozeß in einer Wirbelzone stattfindet, deren Turbulenzen optimale Reaktionszonen aufbauen.

Die Anlage zum Erzielen SOₓ₋armer Rauchgase beim Betrieb von Feuerungsanlagen zur Durchführung des Verfahrens nach der Erfindung mit einer Einrichtung zum Injizieren von Mischungen aus Brennstoffen und feinteiligen Additiv-Partikeln in die Brennkammer und mit einer Entaschungsanlage, durch die - mit der Asche - auch die mit dem Schwefel beladenen versinterten Additiv-Partikel abgeführt werden, weist ein als Zwischenspeicher für ein inniges Gemisch aus in getrennten Desintegrationsverfahren aufbereiteten Brennstoff- und Additiv-Partikeln ausgebildetes Drucksendegefäß auf. Dieses Drucksendegefäß ist einerseits an eine Leitung für verdichtetes, aufgeheiztes, inertes Transportgas und andererseits über eine Anordnung zum Beladen dieses Transportgases mit dem Gemisch aus Brennstoff-und Additiv-Partikeln, über eine weitere Transportleitung an eine zum Verdampfen des Schwefels auf 500 °C bis 600 °C aufheizbare Vorlaufstrekke angeschlossen. In dieser Vorlaufstrecke findet infolge der Querschnittserweiterung zwischen der Transportleitung und der Vorlaufstrecke eine schockartige Entspannung des Druckes statt. Hierdurch und dadurch, daß die Verweildauer des Gemisches in der Wirbelzone innerhalb der Vorlaufstrecke durch Drossel- bzw. Umlenkvorrichtungen und/oder Siebbleche steuerbar ist, ist man in der Lage, praktisch jeden Brennstoff nach der Erfindung zu entschwefeln.

Die Temperatur innerhalb der Vorlaufstrecke muß oberhalb der Gleichgewichtstemperatur von Schwefel und seinem Dampf, vorzugsweise zwischen 500°C bis 600°C eingestellt sein.

Weitere vorteilhafte Ausgestaltungen der Anlage ergeben sich aus den Ansprüchen 16-28. Alle Steuerventile, Mischventile, Dosier- bzw. Drosseleinrichtungen lassen sich elektrisch, aber auch pneumatisch oder hydraulisch, oder über einen Prozeßrechner betätigen, der den gesamten Prozeßablauf in Verbindung mit einem im Rauchgasabzug installierten SO_{Z} Meßgerät - gegebenenfalls auch in Verbindung mit einem in der Vorlaufstrecke installierten Thermometer - steuern kann. Mit der erfindungsgemäßen Vorrichtung läßt sich eine optimale Entschwefelung des Brennstoffes ermöglichen, ohne daß vor der Brennkammer eine vollständige Entgasung der Kohle herbeigeführt wird. Die Parameter für den ordnungsgemä-βen Ablauf des Entschwefelungsprozesses lassen sich erfindungsgemäß, beispielsweise der Kohle entsprechend - durch viele Steuer- bzw. Regelmittel optimal einstellen. Erfindungsgemäß sind daher geeignete Meßeinrichtungen, Auswertschaltungen und Steuereinrichtungen vorgesehen, mit deren Hilfe sich die Reaktionstemperatur in der Vorlaufstrecke bzw. in den Reaktionen sowie der Druck optimal einjustieren lassen.

Ausführungsbeispiele von Anlagen nach der Erfindung werden nachfolgend anhand der Zeichnung erläutert.

Es zeigt:
Fig. 1 ein prinzipielles Verfahrensfließbild und
Fig. 2 ein Verfahrensfließbild eines bevorzugten Ausführungsbeispieles der Erfindung.

Fig. 1 zeigt schematisch eine Feuerungsanlage 1, von der eine Brennkammer 2 und ein Rauchgasabzug 6 vereinfacht dargestellt sind. Oberhalb der Brennkammer 2 ist beispielsweise eine Verdampfungsrohrleitung 3 angedeutet.

Eine Brennereinrichtung 4 wird über eine Verbrennungsluftzufuhrleitung 11 und ein Fördergebläse 12 auf übliche Weise mit Verbrennungsluft versorgt.

Unterhalb der Brennkammer 2 ist schematisch eine an sich bekannte Entaschungsanlage 5 angedeutet.

Im Rauchgasabzug 6 sind ein Staubabscheider 7 und ein üblicher SOrMesser 8 vorgesehen.

Der Brenneinrichtung 4 wird über eine Transportgasleitung 9 der erforderliche Brennstoff in Form von Gas bzw. Brennstoff-Partikeln aus einer Vorlaufstrecke 27 zugeführt, in welcher feinteiligen, vorzugsweise festen fossilen Brennstoffen, der eingebundene Schwefel entzogen wird. Im dargestellten Ausführungsbeispiel weist die Vorlaufstrecke 27 eine Doppelwandung 28 auf, die über eine Heizgasleitung 26 und einen Wärmeaustauscher 25 in der Brennkammer 2 sowie über eine weitere Heizgasleitung 24 an einer Rauchgasentnahme 13 im Rauchgasabzug 6 angeschlossen ist. Über die Rauchgasentnahme 13 wird hinter dem Staubabscheider 7 inertes Rauchgas mittels eines Gebläses 15 entnommen, hinter dem sich die Rauchgasleitung 14 in die bereits erwähnte Heizgasleitung 24 und eine Transportgasleitung 16 aufteilt, die später erläutert wird.

Im Wärmetauscher 25 wird der Heizgasanteil der entnommenen Rauchgasmenge zum Aufheizen der Vorlaufstrecke 27 auf die vorgegebene Temperatur aufgeheizt. Für den thermodynamisch in der Vorlaufstrecke ablaufenden Prozeß sind Druck und Temperatur so regelbar, daß die Schwefelbestandteile aus dem Brennstoff ausgetrieben werden, ohne daß dabei der Brennstoff, beispielsweise Kohle, entgast. Je nach Größe der Vorlaufstrecke 27 und des verwendeten Additivs zur Aufnahme der aus dem Brennstoff ausgetriebenen Schwefelanteile wird die Temperatur der Vorlaufstrecke 27 zwischen 500° und 600 °C, also oberhalb der Siedetemperatur des Schwefels, gehalten. Die Regulierung der jeweils benötigten Temperatur erfolgt mittels ansich bekannter Temperaturregler, die hier im einzelnen nicht erläutert werden.

Innerhalb der Vorlaufstrecke 27 und des durch die Doppelwandung 28 abgeteilten Reaktionsraumes ist ein ansich bekanntes Schwebe-Wirbel- bzw. Fließbett 29 angeordnet, welches über eine Einlaßleitung 30 und ein Steuerventil 31 an die Transportgasleitung 16 angeschlossen ist. Die durch das Gebläse 15 abgesaugte Rauchgasmenge gelangt über die Transportgasleitung 16 und einen Ansaugfilter 17 zu einem Verdichter 18 und anschließend über ein Steuerventil 23 über das Steuerventil 31 in die Einlaßleitung 30 bzw. über eine abgezweigte Leitung an einen Transportgaseinlaß 47 an einem Drucksendegefäß 44.

Parallel zum Steuerventil 23 ist ein Wärmetauscher 20 für das Transportgas vorgesehen, welche - wie der Wärmetauscher 25 - in der Brennkammer 2 angeordnet sein kann. Mittels des Steuerventils 23 kann die Temperatur des Transportgases, welches für das Schwebe-Wirbel- bzw. Fließbett 29 abgezweigt wird und auch an den Transportgaseinlaß 47 gelangt, auf an sich bekannte Weise eingestellt bzw. gesteuert werden. Hierbei ist zu beachten, daß die dem Rauchgasabzug entnommenen entstaubten Rauchgase schon eine nicht unbeträchtliche Anfangstemperatur aufweisen. Das Transportgas braucht also nicht ab der relativ kalten Umgebungstemperatur aufgeheizt zu werden.

Von Vorteil ist, wenn für beide Zwecke die Temperatur des Transportgases zwischen 500° und 600°C eingestellt wird. Die Temperaturregelung erfolgt beispielsweise durch einen später erläuterten elektronischen Prozeßrechner 55.

Die durch die Einlaßleitung 30 in die Vorlaufstrecke 27 gelangenden Gase werden auf übliche, an sich bekannte Weise zur Bildung eines Schwebe-Wirbel- bzw. Fließbettes 29 verwendet, dessen Intensität durch das Steuerventil 31 beeinflußt werden kann.

Außerdem kann eine weitere an sich bekannte Dosiervorrichtung 39 vorgesehen sein, mit der eine weitere Beeinflussung des Schwebe-Wirbel- bzw. Fließbettes innerhalb der Vorlaufstrecke 27, so beispielsweise des Druckes innerhalb der Vorlaufstrecke möglich ist.

Die innig vermischten Brennstoff- und Additiv-Partikel werden der Vorlaufstrecke 27 über eine Transportgasleitung 49 aus einem bekannten Drucksendegefäß 44 mit einem Einlaßschieber 45 und einem Auslaßschieber 46 zum sicheren Absperren, zugeführt, welches seinerseits über eine Förderleitung 42 an eine in Verbindung mit der vorliegenden Erfindung nicht erläuterte, an sich bekannte Mischvorrichtung für Kohlenstaub- und Additiv-Partikel, angeschlossen ist. Über eine Zusatzleitung 43 mit einem entsprechenden Steuerventil 48 kann in die Förderleitung 42 nach Bedarf zusätzlich Additiv eingeführt werden.

Von Vorteil ist, wenn vor dem Auslaßschieber 46 eine Drosselvorrichtung 38 vorgesehen ist.

Alle Steuerventile, vorzugsweise die Steuerventile 23, 31, 48, aber auch die Drosselvorrichtung 38, können beispielsweise über einen allgemein mit 55 bezeichneten elektronischen Prozeßrechner von dem SO₂₇Messer 8 im Rauchgasabzug 6, gegebenenfalls auch durch die Temperatur in der Vorlaufstrecke, beeinflußt werden, so daß sich die Reaktionen in der Vorlaufstrecke, d. h. die Entschwefelung des Brennstoffes und die Einbindung der Schwefelbestandteile in die Additiv-Partikel, voll unter Kontrolle des elektronischen Prozeßrechners 55 abspielen.

Sollten beispielsweise die SO₂₇Werte ansteigen, kann über das Steuerventil 48 mehr Additiv dem Gemisch in der Leitung 42 zugesetzt werden. Durch ein beispielsweise in der Vorlaufstrecke 27 angeordnetes Thermometer 21 läßt sich die Temperaturführung über den elektronischen Prozeßrechner 55 beeinflussen, in dem diese auf die Steuerventile 23 und/oder 31 einwirkt. Der elektronische Prozeßrechner 55 steht auch mit den Dosiervorrichtungen 38, 39 in Wirkverbindung, um die Verweilzeit in der Vorlaufstrecke 27 zu beeinflussen. Ohne am Kern der Erfindung etwas zu ändern, kann die Steuerung bzw. Regelung der Brennstoffentschwefelung vor dem Verbrennungsraum 2 auch durch andere Regelanstöße oder auch von Hand erfolgen. Vor und hinter der Vorlaufstrecke 27 sind eine Dosiervorrichtung 34 und ein Drosselventil 59 vorgesehen, die ebenfalls an den elektronischen Prozeßrechner 55 angeschlossen sind. Mit diesen Regel-Organen läßt sich präzise die Verweildauer in der Vorlaufstrekke 27, und auch deren Innendruckverhältnisse regeln.

In Fig. 1 ist ein ganz allgemeines Verfahrensfließbild zur Erläuterung des neuen Verfahrens zur Entschwefelung von Brennstoff und einer dafür geeigneten Vorrichtung dargestellt. Wichtig ist, daß zwischen der Vorlaufstrecke 27 und der Brennereinrichtung 4 kurze Leitungen vorgesehen sind, damit sich Brennstoff und Additiv nicht abkühlen und agglomerieren können. Das Fließbild gemäß Fig. 1 läßt erkennen, daß sich mit relativ einfachen Mitteln das neue Brennstoff-Entschwefelungsverfahren mit Hilfe der erläuterten Vorrichtung mit Vorteil sowohl an neuen Feuerungsanlagen, aber auch an vorhandenen Feuerungsanlagen 1 einsetzen läßt. In allen Anwendungsfällen erfolgt eine weitgehende bis vollständige Entschwefelung der Brennstoffpartikel vor der Brennereinrichtung 4. Hierdurch werden die SO,7immissionen im Verbrennungsraum und im Rauchgasabzug 6 sowie die dadurch bedingten Verschmutzungen und Zerstörungen dieser Teile der Kesselanlage auf ein Mindestmaß herabgesetzt bzw. ganz vermieden. Ein Abblasen von S0₂ in die Atmosphäre findet nicht statt.

Ein bevorzugtes Ausführungsbeispiel einer Anlage nach der Erfindung wird nun in Verbindung mit einem Verfahrensfließbild gemäß Fig. 2 erläutert.

Soweit in einer Anlage nach Fig. 2 die gleichen Vorrichtungsteile wie in der Anlage nach Fig. 1 eingesetzt werden, und sich auch die entsprechenden Umsetzungen od.dgl. abspielen, wird auf die vorangehende Beschreibung verwiesen.

Neu gegenüber dem ersten Ausführungsbeispiel ist, daß in der Transportgasleitung 16 hinter dem Verdichter 18 ein Vorratsbehälter 19 für verdichtetes Transportgas vorgesehen ist, an dessen Ausgang ein Steuerventil 54 für das Transportgas angeschlossen ist. In dem an das Steuerventil 54 angeschlossenen Teil der Transportgasleitung 16 kann ein Sauerstoffmesser 56 vorgesehen sein, der, wenn der Sauerstoffgehalt in der Fördergasleitung 16 zu hoch wird, über ein Steuerventil 51 eine Inertgasquelle 50 zu- und abschaltet, um mehr oder weniger Inertgas in die Transportgasleitung 16 einzuschleusen. Hierdurch wird sichergestellt, daß sich das Gemisch aus Brennstoff-und Additiv-Partikeln nicht vor oder in der Vorlaufstrecke entzünden kann.

Hinter einem weiteren Steuerventil 52 teilt sich die Transportgasleitung 16. Eine Bypassleitung 41 ist über eine Heizeinrichtung 37 geführt, in der das Fördergas aufgeheizt wird.

Über ein Mischventil 53 zweigt eine Leitung 40 für normal temperiertes Fördegas ab, welche sich mit der Bypassleitung 41 vor dem Transportgaseinlaß 47 in das Drucksendegefäß 44 wieder vereint. Das Steuerventil 52 und das Mischventil 53 lassen sich durch den vom SO,7Messer 8 beeinflußbaren elektronischen Prozeßrechner 55 betätigen, um die Temperatur des Transportgases für die innig vermischten Brennstoff- und Additiv-Partikel einzustellen. Die Heizeinrichtung 37 kann in der Brennkammer 2 angeordnet sein. Im vorliegenden Ausführungsbeispiel ist sie in einer Doppelwand 36 eines Wirbelbett-Reaktors 32 eingebaut, die über die Heizgasleitung 26 aufgeheizt wird, in der ein Regulierventil 58 vorgesehen ist, welches beispielsweise von einem Thermometer 57 im Wirbelbett-Reaktor 32 steuerbar ist.

Die Temperatur im Wirbelbett-Reaktor wird in Abhängigkeit von den jeweils verfeuerten Brennstoffen eingestellt. Prinzipiell muß die Temperatur so hoch eingeregelt werden, daß mit Sicherheit die Schwefelbestandteile aus den Brennstoff-Partikeln entweichen. Von Vorteil ist, wenn die Temperatur innerhalb des Wirbelbett-Reaktors oberhalb des Siedepunktes von Schwefel liegt. Rasche und gute Ergebnisse lassen sich erzielen, wenn die Temperatur innerhalb des Wirbelbett-Reaktors zwischen 500° und 600°C eingehalten wird.

Ein Einlaß 33 des Wirbelbett-Reaktors 32 ist über eine an den Prozeßrechner 55 angeschlossene Dosiervorrichtung 34 und/oder über eine Dosiervorrichtung 39 und über die Transportgasleitung 49 an den Auslaß des Drucksendegefäßes 44 angeschlossen.

Innerhalb des temperaturgeführten Wirbelbett-Reaktors 32 ist eine Drossel- bzw. Umlenkeinrichtung 38 angeordnet, hinter der sich ein Wirbelbett 35 aus dem mit den innig vermischten Brennstoff-und Additiv-Partikeln beladenen Transportgas ausbildet. Im Wirbelbett werden die Schwefelbestandteile aus dem Brennstoff ausgetrieben und vom Additiv aufgenommen. Die hierfür erforderliche Verweilzeit läßt sich über die Dosiervorrichtung 34 und/oder über die Dosiervorrichtung 39, aber auch mit Hilfe eines Drosselventils 59 hinter der Vorlaufstrecke 27, beispielsweise von dem elektronischen Prozeßrechner 55 steuern. Infolge der Temperaturführung, des schockartig absinkenden Druckes und der einstellbaren Verweilzeit belädt sich das Additiv mit den Schwefelbestandteilen. Sollten die Schwefelbestandteile, die aus dem Brennstoff ausgetrieben worden sind, nicht in dem erforderlichen Umfang vom Additiv aufgenommen werden, würden sich bei der Verbrennung im Feuerungsraum SO₂₋Bestandtelle bilden, die vom SOrMesser angezeigt werden. Die Prozeßsteuerung veranlaßt dann entweder über das Steuerventil 48 mehr Additiv-Pulver in die Leitung 42 einzugeben, die Verweilzeit in dem Wirbelbett-Reaktor zu verlängern, die Reaktionstemperatur zu erhöhen oder aber den Druckunterschied zwischen der Transportleitung 49 und der Vorlaufstrecke 27 zu verändern.

In der Förderleitung 42 für die innig vermischten Brennstoff- und Additiv-Partikel kann über eine Zusatzleitung 43 und über ein Steuerventil 48 eine zusätzliche Menge Additiv-Partikel eingegeben werden. Das Steuerventil 48 ist im dargestellten Ausführungsbeispiel ebenfalls an den elektronischen Prozeßrechner 55 angeschlossen, um stets den für die Entschwefelung notwendigen Überschuß an Additiv-Partikeln im Gemisch sicherzustellen. Von Vorteil ist, wenn wenigstens die vierfache Menge des im Brennstoff eingebundenen Schwefels an Additiv-Partikeln für die Einbindung der Schwefelbestandteile zur Verfügung steht.

Ohne am Kern der Erfindung etwas zu ändern, können die in den Fig. 1 und 2 dargestellten Anlagen auch miteinander kombiniert werden, wenn es der verwendete Brennstoff erfordert, daß hinter dem Wirbelbett-Reaktor 32 in einer Reaktionsstrecke 27 eine Restentschwefelung des Brennstoffes vorgenommen werden muß, bevor in der Brennkammer 2 eine schädliche Verbrennung des Schwefels zu S0₂ erfolgt. Von großem Vorteil ist, wenn als Brennstoff Kohlenstaub-Partikel eingesetzt werden, die beispielsweise mittels des Turbo-Desintegrationsverfahrens mit Prallgeschwindigkeiten von über 100 m/sec. und einer Korngrö-βe möglichst 50% unter 40 µ aus Kohle aufbereitet worden sind. Besonders gute Ergebnisse erzielt man, wenn die Aufbereitung der Kohlepartikel bei Prallgeschwindigkeiten über 200 m/sec. erfolgt. Die Kohlepartikel-Oberflächen sind dann nicht - wie beispielsweise bei einer Zerkleinerung der Kohle in Kugelmühlen - verdichtet, sondern zur Vorbereitung einer wirkungsvolleren Entschwefelung «aufgebrochen». Die in den Vorlaufstrecken nach der Erfindung praktizierte Temperatur und Druckführung bewirkt lediglich ein Austreiben der Schwefelbestandteile, nicht aber eine gleichzeitige volle Entgasung des Brennstoffes. Über die kurze Entfernung zwischen der Vorlaufstrecke und dem Brennerraum in den Kesselraum 2 geführte Brennstoff-Partikel sind demnach nicht verkokt, sondern vollwertiger, vom Schwefel befreiter Brennstoff.

Hochaktive schwefelbindende Additive, beispielsweise Kalksteinmehl, Branntkalkmehl oder Calciumhydroxid-Pulver erhält man ebenfalls durch eine Aufbereitung dieser Additive mittels des Turbo-Desintegrationsverfahrens bei hohen Aufprallgeschwindigkeiten bis über 200 m/sec. Bei dieser Aufbereitung erzielt man Korngrößen von 50% unter 30 11m. Die Additiv-Partikel haben nicht, wie bei einer Zerkleinerung in Kugelmühlen, eine verdichtete, sondern Bruchstruktur aufweisende Oberfläche, die hochaktiv ist. Sie kann sich bei den eingehaltenen Temperaturen und während der einstellbaren Verweilzeit mit den ausgetriebenen Schwefelbestandteilen schneller sättigen.

Die erfindungsgemäße Vorrichtung läßt es zu, ohne Schwierigkeiten auf unterschiedliche Brennstoffe eingestellt zu werden. Man ist imstande, die Bestandteile von Brennstoff-Partikeln im Gemisch zu variieren und auch die Temperaturführung und die Verweilzeit in den Vorlaufstrecken optimal an den Brennstoff und seinen Schwefelgehalt anzupassen. Durch Entnahme des Transportgases aus dem Rauchgasabzug 6 steht schon sauerstoffarmes Gas für die pneumatische Förderung zur Verfügung. Das Gemisch kann sich nicht entzünden. Sollte der Sauerstoffgehalt im Transportgas gleichwohl die aus Sicherheitsgründen einzuhaltenden Werte überschreiten, kann dem auch dem Rauchgas entnommenen Transportgas zusätzlich Inertgas beigegeben werden.

Bevor der so behandelte Brennstoff im Verbrennungsraum verbrennt, ist ihm der Schwefel weitgehend entzogen, so daß im Verbrennungsraum S0₂ nicht mehr in gefährdender Konzentration gebildet werden kann oder überhaupt nicht mehr vorhanden ist.

Für beide Ausführungsbeispiele der Erfindung gilt ganz allgemein noch das Folgende:

Der Brennstoff und das Additiv werden in getrennten Desintegrationsverfahren aufbereitet. Dabei erfolgt die Aufbereitung bzw. Zerkleinerung des Brennstoffes in einer Inertgasatmosphäre, vor allem um eine Selbstentzündung des Brennstoffes zu verhindern. Die Aufbereitung der Additive hingegen erfolgt in normaler Luft- bzw. Sauerstoffatmosphäre, in der sich Sauerstoff an die Additiv-Partikel anlagern kann, der wesentlich zur Aktivierung der Additiv-Partikel beiträgt und eine Anbindung der Schwefelbestandteile an das Additiv fördert.

### Liste der verwendeten Bezeichnungen

1 Feuerungsanlage
2 Brennkammer
3 Verdampfungsrohrleitung
4 Brennereinrichtung
5 Entaschungsanlage
6 Rauchgasabzug
7 Staubabscheider
8 SOrMesser
9 Transportgasleitung
10
11 Verbrennungsluftzufuhr
12 Fördergebläse
13 Rauchgasentnahme
14 Rauchgasleitung
15 Gebläse
16 Transportgasleitung
17 Absaugfilter
18 Verdichter
19 Vorratsbehälter für verdichtetes Transportgas
20 Wärmetauscher für verdichtetes Transportgas
21 Thermometer
22
23 Steuerventil
24 Heizgasleitung
25 Wärmetauscher
26 Heizgasleitung
27 Vorlaufstrecke
28 Doppelwandung
29 Schwebe-Wirbel-Fließbett
30 Einlaßleitung
31 Steuerventil
32 Wirbelbett-Reaktor
33 Einlaß
34 Dosiervorrichtung
35 Wirbelbett
36 Doppelwand
37 Heizeinrichtung für Transportgas
38 Drosselvorrichtung
39 Dosiervorrichtung
40 Transportgasleitung für normal temperiertes Transportgas
41 Transportgasleitung für aufgeheiztes Transportgas (Bypassleitung)
42 Förderleitung
43 Zusatzleitung
44 Drucksendegefäß
45 Einlaßschieber
46 Auslaßschieber
47 Transportgaseinlaß
48 Steuerventil für Additiv-Zusatz
49 Transportgasleitung
50 Inertgasquelle
51 Steuerventil Inertgas
52 Steuerventil Transportgas
53 Mischventil
54 Steuerventil Transportgas
55 elektronischer Prozeßrechner
56 Sauerstoff-Messer
57 Thermometer
58 Regulierventil
59 Drosselventil

## Patentansprüche

1. Verfahren zum Erzielen SOₓ₋armer Rauchgase in mit feinteiligen kohlenstoffhaltigen Brennstoffen, insbesondere Kohle, betriebenen Feuerungsanlagen, bei dem der im Brennstoff enthaltene Schwefel in ein feinteiliges Additiv, vorzugsweise Kalksteinmehl (CaCOₐ), Branntkalkmehl (CaO) oder Calcium-Hydroxidpulver (Ca(OH)₂) eingebunden und anschließend in der Brennkammer der entschwefelte Brennstoff verbrannt und die mit dem Schwefel beladenen Additiv-Partikel versintert und mit der Asche abgeführt werden, dadurch gekennzeichnet, daß der Brennstoff und das Additiv in getrennten Desintegrationsverfahren aufbereitet werden, daß danach dem desintegrierten Brennstoff eine seinem Schwefelgehalt entsprechende Menge an frisch aufbereitetem Additiv beigemischt wird, daß anschließend dieses Brennstoff-Additiv-Gemisch von einem unter einem steuerbaren Überdruck stehenden und aufgeheizten Transportgas - unter Aufrechterhaltung der Vermischung - zu einem als Vorlaufstrecke (27, 32) ausgebildeten Reaktor transportiert wird, in dem sich der Transportgasdruck plötzlich entspannt und in einer sauerstoffarmen Inertgasatmosphäre innerhalb eines regelbaren Temperaturbereiches oberhalb des Siedepunktes von Schwefel die Verweildauer des Gemisches dem ablaufenden thermodynamischen und reaktionskinetischen Schwefelübertragungsprozeß angepaßt wird, bei dem der Schwefel aus dem Brennstoff ausgetrieben wird und die Additive mit dem Schwefeldampf bzw. den gasförmigen Schwefelverbindungen beladen werden, woraufhin der in die Brennkammer eingeblasene weitgehend von Schwefel befreite Brennstoff bei einer Temperatur vebrannt wird, bei der die Beladung der ebenfalls in die Brennkammer eingeblasenen Additiv-Partikel mit dem Schwefeldampf bzw. den gasförmigen Schwefelverbindungen bis zur Versinterung erhalten bleibt.

2. Verfahren nach Anspruch 1, dadurch gekennzeichnet, daß die Desintegration des Brennstoffes in einer Inertgasatmosphäre, die Desintegration des Additivs hingegen in einer normalen Luft- bzw. Sauerstoffatmosphäre erfolgen.

3. Verfahren nach den Ansprüchen 1 und 2, dadurch gekennzeichnet, daß die hochaktiven schwefelbindenden Additive mittels der Desintegrationstechnik mit hohen Prallgeschwindigkeiten aufbereitet sind, vorzugsweise mittels der Turbo-Desintegrationstechnik mit Prallgeschwindigkeiten über 100 m/sec.

4. Verfahren nach den Ansprüchen 1-3, dadurch gekennzeichnet, daß dem Brennstoff wenigstens die vierfache Menge seines Schwefelgehaltes an frisch aufbereitetem hochaktiven Additiv mit einer Korngröße 50% unter 30 11m beigemischt wird.

5. Verfahren nach den Ansprüchen 1-4, dadurch gekennzeichnet, daß als Brennstoff feinteilige Kohle verwendet wird, die mittels der Turbo-Desintegrationstechnik mit Prallgeschwindigkeiten von über 100 m/sec. zu Kohlenstaub mit einer Korngröße 50% unter 40 ₁₁m aufbereitet ist.

6. Verfahren nach den Ansprüchen 1-5, dadurch gekennzeichnet, daß der Transport des Gemisches aus Kohlenstaub und feinteiligem Additiv mittels eines aufgeheizten, sauerstoffarmen inerten Transportgases erfolgt.

7. Verfahren nach den Ansprüchen 1-6, dadurch gekennzeichnet, daß die Vorlaufstrecke (27, 32) auf eine Temperatur zwischen 500° und 600°C aufgeheizt wird.

8. Verfahren nach den Ansprüchen 1-7, dadurch gekennzeichnet, daß zum Transport des Gemisches aus Kohlenstaub und feinteiligem Additiv sowie zum Aufheizen der Vorlaufstrecke (27, 32) entstaubtes, inertes Rauchgas aus dem Rauchgasabzug (6) der Kesselanlage (1) entnommen wird.

9. Verfahren nach den Ansprüchen 1-8, dadurch gekennzeichnet, daß eine Teilmenge des Transportgasanteils der entnommenen Rauchgasmenge auf eine Temperatur zwischen 500° und 600°C aufgeheizt und vor der Übernahme der Transportfunktion zur Temperaturregelung mit einer nicht aufgeheizten Transportgasmenge vermischt wird.

10. Verfahren nach den Ansprüchen 1-9, dadurch gekennzeichnet, daß der Transportgasanteil der entnommenen Rauchgasmenge bei Aufnahme der Transportfunktion einen Überdruck zwischen 4 und 6 bar aufweist.

11. Verfahren nach den Ansprüchen 1-10, dadurch gekennzeichnet, daß die gasdicht ausgebildete Vorlaufstrecke ein Schwebe-Wirbel- oder Fließbett (29) und/oder einen Wirbelbett-Reaktor (32) einschließt, in welchem das Wirbelbett (35) durch Verwirbelung des mit dem Kohlenstaub-Additiv-Gemisches beladenen Transportgases gebildet und/oder durch Einblasen von erhitztem Rauchgas in den mit dem Kohlenstaub-Additiv-Gemisch beladenen Transportgasstromes aufgebaut wird.

12. Verfahren nach den Ansprüchen 1-11, dadurch gekennzeichnet, daß das Kohlenstaub-Additiv-Mischungsverhältnis in Abhängigkeit von S0₂-Messungen im Rauchgasabzug der Feuerungsanlage gesteuert wird.

13. Verfahren nach den Ansprüchen 1-12, dadurch gekennzeichnet, daß dem Transportgas bei unzulässiger Erhöhung seines Sauerstoffgehaltes Inertgas zugesetzt wird.

14. Verfahren nach den Ansprüchen 1-13, dadurch gekennzeichnet, daß die Verbrennung des Brennstoffes in der Brennkammer bei einer Temperatur zwischen 18500C und 1250°C erfolgt.

15. Verfahren nach den Ansprüchen 1-14, dadurch gekennzeichnet, daß der Schwefel in der Vorlaufstrecke schockartig mit der Entspannung des Transportgasdruckes von 4-6 bar auf 0,25 bar aus dem Brennstoff ausgetrieben wird.

16. Verfahren nach den Ansprüchen 1-15, dadurch gekennzeichnet, daß die mit dem Schwefeldampf bzw. den gasförmigen Schwefelverbindungen beladenen Additiv-Partikel schockartig in der Brennkammer versintert werden.

17. Vorrichtung zum Erzielen SOₓ₋armer Rauchgase beim Betrieb von Feuerungsanlagen zur Durchführung der Verfahren nach den Ansprüchen 1-16 mit einer Einrichtung zum Injizieren von Mischungen aus Brennstoffen und feinteiligen Additiv-Partikeln in die Brennkammer und mit einer Entaschungsanlage, durch die mit der Asche auch die mit dem Schwefel beladenen versinterten Additiv-Partikel abgeführt werden, dadurch gekennzeichnet, daß ein als Zwischenspeicher für ein inniges Gemisch aus in getrennten Desintegrationsverfahren aufbereiteten Brennstoff- und Additiv-Partikeln ausgebildetes Drucksendegefäß (44) einerseits an eine Leitung (16) für verdichtetes, aufgeheiztes inertes Transportgas und andererseits über eine Anordnung (38, 46) zum Beladen dieses Transportgases mit dem Gemisch aus Brennstoff- und Additiv-Partikeln und über eine Transportleitung (49) an eine auf die zum Verdampfen des Schwefels hinreichende Temperatur aufheizbare Vorlaufstrecke (27; 29, 32) angeschlossen ist, in der sich der Transportgasdruck gegenüber demjenigen in der Transportleitung (49) entspannt und die Verweildauer des Gemisches in der Wirbelzone durch Drossel- bzw. Umlenkvorrichtungen (34, 38, 59) und/oder Siebbleche (39) steuerbar ist.

18. Vorrichtung nach Anspruch 17, dadurch gekennzeichnet, daß zum Aufheizen der Vorlaufstrecke (27; 29, 32) und als Transportgas für das Gemisch aus Brennstoff- und Additiv-Partikeln Rauchgas verwendet wird, zu dessen Entnahme (13) ein Gebläse (15) vorgesehen ist, das hinter einem Staubabscheider (7) in einem Rauchgasabzug (6) der Feuerungsanlage (1) angeschlossen ist.

19. Vorrichtung nach den Ansprüchen 17 und 18, dadurch gekennzeichnet, daß sich die Rauchgasleitung (14) hinter dem Gebläse (15) in eine Heizgasleitung (24) und eine Transportgasleitung (16) verzweigt.

20. Vorrichtung nach den Ansprüchen 17-19, dadurch gekennzeichnet, daß die Heizgasleitung (24) über einen im Verbrennungsraum (2) der Feuerungsanlage (1) angeordneten Wärmetauscher (25) an die Heizeinrichtung (28) für die Vorlaufstrecke (27; 29, 32) angeschlossen ist.

21. Vorrichtung nach den Ansprüchen 17-20, dadurch gekennzeichnet, daß die Transportgasleitung (16) über einen Verdichter (18) an einen Vorratsdruckbehälter (19) für das Transportgas angeschlossen ist.

22. Vorrichtung nach den Ansprüchen 17-21, dadurch gekennzeichnet, daß der Ausgang des Vorratsdruckbehälters (19) über ein Steuerventil (54) und ein Mischventil (53) zur Druck- bzw. Temperaturregelung des Transportgases an das Drucksendegefäß (44) angeschlossen ist, und daß vor dem Mischventil (53) aus der Transportgasleitung (16) eine Bypass-Leitung (41) abzweigt, die über eine Heizeinrichtung (37) geführt und vor dem Anschluß der Transportgasleitung (40) an das Drucksendegefäß (44) wieder mit dieser verbunden ist.

23. Vorrichtung nach Anspruch 22, dadurch gekennzeichnet, daß die Heizeinrichtung (37) zur Aufheizung des durch die Bypass-Leitung (41) geführten Transportgasanteiles in der beheizten Vorlaufstrecke (27; 29, 32) angeordnet ist.

24. Vorrichtung nach den Ansprüchen 17-23, dadurch gekennzeichnet, daß an den Ausgang des Vorratsdruckbehälters (19) über ein Steuerventil (52) eine Inertgasquelle (50) angeschlossen ist.

25. Vorrichtung nach den Ansprüchen 17-24, dadurch gekennzeichnet, daß der Eingang und der Ausgang des Drucksendegefäßes (44) zum Beladen des Transportgases mit dem Gemisch aus Brennstoff- und Additiv-Partikeln durch einen Einlaß-Schieber (45) und einen Auslaß-Schieber (46) verschließbar sind.

26. Vorrichtung nach Anspruch 17, dadurch gekennzeichnet, daß die Vorlaufstrecke einen Wirbelbett-Reaktor (32) mit Prall- und Leiteinrichtungen (35, 36) und/oder ein Schwebe-Wirbel- oder Fließbett (29) mit einem zusätzlichen Einlaß (30) für Rauchgas sowie eine steuerbare Drossel- bzw. Dosiervorrichtung (59/39) für Transportgas einschließt.

27. Vorrichtung nach Anspruch 26, dadurch gekennzeichnet, daß der Wirbelbett-Reaktor (32) eine Doppelwand (36) aufweist, die an die Heizgasleitung (24, 26) angeschlossen ist, und in der die Heizeinrichtung (37) für den durch die Bypass- Leitung (41) geführten Transportgasanteil angeordnet ist.

28. Vorrichtung nach Anspruch 24, dadurch gekennzeichnet, daß das Steuerventil (51) für die Inertgasquelle (50) mit einem Sauerstoff-Messer (56) in der Transportgasleitung (16) in Wirkverbindung steht.

29. Vorrichtung nach den Ansprüchen 17-28, gekennzeichnet durch einen SOrMesser (8) im Rauchgasabzug (6), der, gegebenenfalls zusammen mit einem Thermometer (21) in der Vorlaufstrecke (27), über einen elektronischen Prozeßrechner (55) mit dem Steuerventil (54) für Transportgas hinter dem Vorratsbehälter (19) für verdichtetes Transportgas, einem weiteren Steuerventil (23) für Transportgas, einem Steuerventil (48) in einer Zusatzleitung (43) für Additiv sowie die Dosiervorrichtung (34, 59) vor bzw. hinter der Vorlaufstrecke (27; 29, 32) sowie einem Steuerventil (31) und Drossel- bzw. Dosiervorrichtungen (38, 39) in Wirkverbindung steht.

## Claims

1. A process for attaining flue gases low in SO, in furnaces operated with finely divided carbon- containing fuels, particularly coal, in which process the sulphur contained in the fuel is fused with a finely divided additive, preferably limestone powder (CaCOₐ), caustic lime powder (CaO) or calcium hydroxide powder (Ca(OH)₂) and the desulphurized fuel is subsequently burned in the combustion chamber and the additive particles loaded with the sulphur are sintered and removed with the ash, characterized in that the fuel and the additive are prepared in separate disintegration processes, that the disintegrated fuel is then mixed with newly prepared additive in an amount corresponding to the sulphur content of the fuel, that this fuel-additive mixture is then transported by a heated-up transport gas under a controllable excess pressure - while maintaining the mixture- to a reactor designed as a leading zone (27, 32), wherein the transport gas pressure suddenly drops and that in a low-oxygen atmosphere of inert gas within an adjustable temperature range above the boiling point of sulphur the residence time of the mixture is adapted to the proceeding thermodynamic and reaction-kinetic sulphur transfer process, in which the sulphur is expelled from the fuel and the additives are loaded with the sulphur vapour and the gaseous sulphur compounds, whereupon the fuel substantially freed from sulphur and injected into the combustion chamber is burned at a temperature at which the loading of the likewise injected additive particles with the sulphur vapour and the gaseous sulphur compounds is maintained up to the sintering process.

2. A process according to claim 1, characterized in that the disintegration of the fuel takes place in an inert gas atmosphere, while the disintegration of the additive takes place in a normal atmosphere of air or oxygen, respectively.

3. A process according to claims 1 and 2, characterized in that the highly active sulphur-binding additives are prepared by means of the disintegration technique with high rates of impact, preferably by means of the turbo-disintegration technique with impact rates exceeding 100 m per second.

4. A process according to claims 1 to 3, characterized in that the fuel is mixed with newly prepared highly active additive, 50% of whose particle size is lower than 30 pm, in an amount of at least four times the sulphur content of the fuel.

5. A process according to claims 1 to 4, characterized in that finely divided coal is used as the fuel which is converted into coal dust by means of the turbo-disintegration technique with impact rates exceeding 100 m per second and that 50% of said coal dust has a particle size below 40 pm.

6. A process according to the claims 1 to 5, characterized in that the mixture of coal dust and finely divided additive is transported by means of a heated-up inert transport gas which is low in oxygen.

7. A process according to the claims 1 to 6, characterized in that the leading zone (27, 32) is heated to a temperature of between 500 and 600 °C.

8. A process according to claims 1 to 7, characterized in that for transporting the mixture of coal dust and finely divided additive and for heating the leading zone (27, 32) inert flue gas free from dust is drawn from the flue gas outlet (6) of the boiler plant (1).

9. A process according to the claims 1 to 8, characterized in that a partial amount of the transport-gas component of the amount of flue gas removed is heated to a temperature of between 500 and 600°C and mixed with an amount of non- heated transport gas for controlling the temperature prior to assuming the transport function.

10. A process according to the claims 1 to 9, characterized in that the transport-gas component of the amount of flue gas removed has an excess pressure of between 4 and 6 bars on assuming the transport function.

11. A process according to the claims 1 to 10, characterized in that the gas-tight leading zone includes a fluidized bed (29) and/or a fluidized-bed reactor (32) wherein the fluidized bed (35) is constructed by fluidizing the transport gas loaded with the mixture of coal dust and additive and/or by injecting heated flue gas into the transport gas flow leaded with the coal dust-additive mixture.

12. A process according to the claims 1 to 11, characterized in that the mixture ratio of coal dust and additive is controlled as a function of S0₂ measured in the flue gas outlet of the furnace.

13. A process according to the claims 1 to 12, characterized in that inert gas is added to the transport gas when its oxygen content is inadmis- sibly increased.

14. A process according to the claims 1 to 13, characterized in that the combustion of the fuel in the combustion chamber occurs at a temperature of between 1850 and 1250°C.

15. A process according to the claims 1 to 14, characterized in that the sulphur in the leading zone is expelled abruptly from the fuel with the drop of the transport gas pressure from 4 to 6 bars to 0,25 bar.

16. A process according to the claims 1 to 15, characterized in that the additive particles loaded with the sulphur vapour and the gaseous sulphur compounds are sintered abruptly in the combustion chamber.

17. A device for attaining flue gases low in SOₓ in the operation of furnaces for carrying out the process according to the claims 1 to 16, comprising a means for injecting mixtures of fuels and finely divided additive particles into the combustion chamber and an ash removal plant by means of which the sintered additive particles loaded with ash as well as those loaded with sulphur are removed, characterized in that a pressure transfer vessel (44) designed for intermediate storage of an intimate mixture of fuel and additive particles prepared in separate disintegration processes is connected to a line (16) for compressed heated inert transport gas on the one hand and connected on the other via means (38, 46) for loading this transport gas with the mixture of fuel and additive particles and via a transport line (49) to a leading zone (27, 29, 32) which can be heated to a temperature sufficient for evaporating the sulphur and wherein the transport gas pressure drops as compared with that in the transport line (49) and the residence time of the mixture in the eddy zone is controllable by damper and reversing means (34, 38, 50) by screening plates (39).

18. A device according to claim 17, characterized in that flue gas is used for heating the leading zone (27, 29, 32) and as the transport gas for the mixture of fuel and additive particles and that for the extraction (13) of the flue gas there is provided a blower (15), which is linked up behind a dust separator (7) in a flue gas outlet (6) of the furnace (1).

19. A device according to the claims 17 and 18, characterized in that the flue gas line (14) is branched behind the blower (15) into a heating gas line (24) and a transport gas line (16).

20. A device according to the claims 17 to 19, characterized in that the heating gas line (24) is connected to the heating device (28) for the leading zone (27, 29, 32) via a heat exchanger (25) disposed in the combustion chamber (2) of the furnace (1).

21. A device according to the claims 17 to 20, characterized in that the transport gas line (16) is joined to a storage pressure tank (19) for the transport gas via a compressor (18).

22. A device according to the claims 17 to 21, characterized in that the outlet of the storage pressure tank (19) is connected to the pressure transfer vessel (24) via a control valve (54) and mixing valve (53) for adjusting pressure and temperature of the transport gas and that ahead of the mixing valve (53) a bypass line (41) branches off from the transport gas line and that said bypass line runs via a heating device (37) and before the transport gas line (40) is joined to the pressure transfer vessel (44) said bypass line is again connected to said transport gas line.

23. A device according to claim 22, characterized in that the heating device (37) for heating the transport gas component passed through the by- pass line (41) is disposed in the heated leading zone (27; 29, 32).

24. A device according to the claims 17 to 23, characterized in that an inert gas source is connected to the outlet of the storage pressure tank (50) via a control valve (51).

25. A device according to the claims 17 to 24, characterized in that the inlet and the outlet of the pressure transfer vessel (44) for loading the transport gas with the mixture of fuel and additive particles are lockable by means of an inlet slide (45) and an outlet slide (46).

26. A device according to claim 17, characterized in that the leading zone includes a fluidized-bed reactor (32) with impact and guide devices (35, 36) and/or a fluidized bed (29) having an additional inlet (30) for flue gas and a controllable damping and dosing device (59/39) for transport gas.

27. A device according to claim 26, characterized in that the fluidized-bed reactor (32) has a double wall (36) which is connected to the heating gas line (24, 26) and that the heating device (37) for the transport gas component passed through the bypass line (41) is disposed in said double wall.

28. A device according to claim 24, characterized in that the control valve (51) for the inert gas source (50) is in operative connection with an oxygen measuring device (56) in the transport gas line (16).

29. A device according to the claims 17 to 28, characterized by an S0₂₋measuring device in the flue gas outlet (6) which is in operative connection, when required together with a thermometer (21) in the leading zone (27), via an electronic process computer (55) with the control valve (54) for transport gas behind the storage tank (19) for compressed transport gas, with a further control valve (23) for transport gas, with a control valve (48) in an auxiliary line (43) for additive and with a dosing device (34, 59) ahead of and behind the leading zone (27, 29, 32) as well as with a control valve (31) and damping and dosing devices (38, 39).

## Revendications

1. Procédé pour obtenir des gaz brûlés pauvres en SO. dans des installations de chauffage opérées avec des combustibles à particules fines contenant du carbone, particulièrement du charbon, dans lequel le soufre contenu dans le combustible est lié dans un additif à particules fines, préférablement du carbonate de calcium (CaCOₐ) en poudre, poudre de chaux vive (CaO), ou d'hydroxyde de calcium, et ensuite le combustible désulfuré est brûlé, et les particules de l'additif chargées du soufre sont frittées et déchargées avec le cendre, caractérisé en ce, que le combustible et l'additif sont préparés dans des procédés de désintégration séparés, qu'ensuite une quantité d'additif fraîchement préparé, adaptée à la teneur en soufre du combustible désintégré, est mélangée au dernier, qu'ensuite ce mélange combustible/additif - le mélange étant maintenu - est transporté par un gaz de transport chauffée et de surpression réglable à un réacteur formé en voie de marche avant (27, 32), dans lequel la pression du gaz de transport se détend soudainement, et le temps d'exposition du mélange dans une atmosphère pauvre en oxygène de gaz inerte est adapté dans une gamme de température réglable au dessus du point d'ébullition du soufre au procédé thermodynamique et de réaction cinétique de transmission de soufre se déroulant, dans lequel le soufre est expulsé du combustible, et les additifs sont chargés de la vapeur du soufre respectivement des composés de soufre gazeux, sur quoi le combustible, largement libéré de soufre et injecté dans la chambre de combustion, est brûlé dans une température, dans laquelle le chargement de vapeur de soufre respectivement de composés de soufre gazeux des particules des additifs également injectées dans la chambre de combustion est maintenu jusqu'au frittage.

2. Procédé selon revendication 1, caractérisé en ce que la désintégration du combustible a lieu dans une atmosphère de gaz inerte, tandis que la désintégration de l'additif se fait dans une atmosphère normale d'air respectivement d'oxygène.

3. Procédé selon les revendications 1 et 2, caractérisé en ce que les additifs de haute activité liant le soufre sont traités par moyen de la technique de désintégration sous des vitesses de rebond élevées, de préférence au moyen de la technique de turbo-désintégration à des vitesses de rebond au dessus de 100 m/sec.

4. Procédé selon les revendications 1 à 3, caractérisé en ce qu'au moins la quantité quadruple d'additif fraîchement traité de haute activité, en grosseur de grain de 50% sous 30 pm, de la teneur en soufre du combustible est mélangée au dernier.

5. Procédé selon les revendications 1 à 4, caractérisé en ce que des fines de charbon sont utilisées comme combustible transformées à l'aide de la technique de turbo-désintégration à des vitesses de rebond au-dessus de 100 m/sec. en poussière de charbon d'une grosseur de grain de 50% sous 40 !lm.

6. Procédé selon les revendications 1 à 5, caractérisé en ce que le transport du mélange de poussière de charbon et d'additif en fines particules se fait par un gaz de transport inerte chauffé et pauvre en oxygène.

7. Procédé selon les revendications 1 à 6, caractérisé en ce que la voie de marche avant (27, 32) est chauffée à une température entre 500° et 600°C.

8. Procédé selon les revendications 1 à 7, caractérisé en ce que pour le transport du mélange de poussière de charbon et d'additif en fines particules ainsi que pour le chauffage de la voie de marche avant (27, 32) du gaz brûlé inerte dépoussiéré est pris de l'évent de gaz brûlé (6) de l'installation de chaudières.

9. Procédé selon les revendications 1 à 8, caractérisé en ce qu'une quantité partielle de la quote-part en gaz de transport de la quantité de gaz brûlé prélevée est chauffée à une température entre 500° et 600 °C et avant d'être chargée de sa fonction de transport est mélangée pour réglage de température avec une quantité de gaz de transport non chauffée.

10. Procédé selon les revendications 1 à 9, caractérisé en ce que la quote-part en gaz de transport de la quantité prélevée de gaz brûlé sur commencement de sa fonction de transport a une surpression entre 4 et 6 bar.

11. Procédé selon les revendications 1 à 10, caractérisé en ce que la voie de marche avant de configuration imperméable au gaz, inclue un lit fluidisé (29) et/ou un réacteur à lit fluidisé (32), dans lequel le lit fluidisé (35) est formé par tourbillonnement du gaz de transport chargé avec le mélange poussière-de-charbon/additif et/ou par injection de gaz brûlé chauffé dans le courant de gaz de transport chargé du mélange poussière-de-charbon/additif.

12. Procédé selon les revendications 1 à 11, caractérisé en ce que la relation de mélange entre la poussière de charbon et l'additif est réglé en fonction de mesurages de S0₂ dans l'évent de gaz brûlé dans l'installation de chauffage.

13. Procédé selon les revendications 1 à 12, caractérisé en ce qu'en cas d'une augmentation inadmissible de sa teneur en oxygène le gaz de transport est additionné de gaz inerte.

14. Procédé selon les revendications 1 à 13, caractérisé en ce que la combustion du combustible dans la chambre de combustion se fait à une température entre 1850°C et 1250°C.

15. Procédé selon les revendications 1 à 14, caractérisé en ce que le soufre est expulsé du combustible en manière de choc dans la voie de marche avant par le relâchement de la pression du gaz de transport de 4-6 bar à 0,25 bar.

16. Procédé selon les revendications 1 à 15, caractérisé en ce que les particules d'additif chargées du vapeur de soufre respectivement des composés de soufre gazeux sont frittées dans la chambre de combustion en manière de choc.

17. Mécanisme pour obtenir des gaz brûlés pauvres en SO. dans l'opération des installations de chauffage pour exécuter les procédés selon les revendications 1 à 16, ayant un dispositif pour injecter des mélanges de combustibles et d'additivs en particules fines dans la chambre de combustion ainsi qu'une installation pour éliminer les cendres, par laquelle, avec les cendres, aussi les particules d'additif chargées du soufre et frittées sont éliminées, caractérisé en ce, qu'un vaisseau émetteur de pression (44) configuré comme accumulateur intermédiaire pour un mélange intime de particules de combustible et d'additif traitées dans des procédés séparés de désintégration est raccordé d'une part à une conduite (16) pour du gaz de transport comprimé, chauffé, inerte et de l'autre, par un mécanisme (38, 46) pour charger le gaz de transport d'un mélange de particules de combustible et d'additif et par une conduite de transport (49), à une voie de marche avant (27; 29, 32) chauffable à une température suffisante pour évaporer le soufre, dans laquelle la pression du gaz de transport par rapport à celle-ci dans la conduite de transport (49) se détend et le temps d'exposition du mélange dans la zone de tourbillonnement est réglable par des dispositifs d'étranglement respectivement de renvoi (34, 38, 59) et/ ou des tôles tamis (39).

18. Mécanisme selon revendication 17, caractérisé en ce que, pour chauffer la voie de marche avant (27; 29, 32) et comme gaz de transport pour le mélange de particules de combustible et d'additif, du gaz brûlé est employé, pour le prélèvement (13) duquel une soufflante (15) est prévue, connectée derrière un séparateur de poussière (7) dans un évent pour gaz brûlé (6) dans l'installation de chauffage (1).

19. Mécanisme selon les revendications 17 et 18, caractérisé en ce que la conduite de gaz brûlé (14) se bifurque derrière la soufflante (15) en une conduite de gaz de chauffage (24) et une conduite de gaz de transport (16).

20. Mécanisme selon les revendications 17 à 19, caractérisé en ce que la conduite de gaz de chauffage (24) est connectée via un échangeur de chaleur (25) disposé dans la chambre de combustion (2) de l'installation de chauffage (1) au dispositif de chauffage (28) pour la voie de marche avant (27; 29, 32).

21. Mécanisme selon les revendications 17 à 20, caractérisé en ce que la conduite de gaz de transport (16) est connectée via un compresseur (18) à un réservoir de pression (19) pour le gaz de transport.

22. Mécanisme selon les revendications 17 à 21, caractérisé en ce que la sortie du réservoir de pression (19) est connectée via une soupape de réglage (54) et une soupape de mélange (53) pour le réglage de la pression respectivement de la température du gaz de transport au vaisseau émetteur de pression (44), et que devant la soupape de mélange (53) un by-pass (41) est branché de la conduite de gaz de transport (16), qui est mené par un dispositif de chauffage (37) et devant la jonction de la conduite de gaz de transport (40) au vaisseau émetteur de pression (44) est joint de nouveau à la dernière.

23. Mécanisme selon revendication 22, caractérisé en ce que le dispositif de chauffage (37) pour le chauffage de la quote-part de gaz de transport menée par le by-pass (41) est disposé dans la voie de marche avant (27; 29, 32) chauffée.

24. Mécanisme selon les revendications 17 à 23, caractérisé en ce qu'à la sortie (19) du vaisseau émetteur de pression (44) une source de gaz inerte (50) est raccordée via une soupape de réglage (52).

25. Mécanisme selon les revendications 17 à 24, caractérisé en ce que l'entrée et la sortie du vaisseau émetteur pression (44) pour charger le gaz de transport du mélange de particules de combustible et d'additif sont fermables par un tiroir d'entrée (45) et un tiroir de décharge (46).

26. Mécanisme selon revendication 17, caractérisé en ce que la voie de marche avant comporte un réacteur à lit fluidisé (32) avec des dispositifs de rebond et de conduction (35, 36) et/ou un lit fluidisé (29) avec une entrée additionnelle (30) pour gaz brûlé ainsi qu'un dispositif réglable d'étranglement respectivement de dosage (59/39) pour gaz de transport.

27. Mécanisme selon revendication 26, caractérisé en ce que le réacteur à lit fluidisé (32) est pourvu d'une paroi double (36) raccordée à la conduite de gaz de chauffage (24, 26), dans laquelle le dispositif de chauffage (37) pour la quote-part de gaz de transport menée par le by-pass (41) est disposé.

28. Mécanisme selon revendication 24, caractérisé en ce que la soupape de réglage (51) pour la source de gaz inerte (50) se trouve en connexion d'opération avec un oxymètre (56) dans la conduite de gaz de transport (16).

29. Mécanisme selon les revendications 17 à 28, caractérisé par un SO₂-mètre (8) dans l'évent de gaz brûlé (6), qui, le cas échéant avec un thermomètre (21) dans la voie de marche avant (27), se trouve, par un ordinateur de procès (55), en connexion d'opération avec la soupape de réglage (54) pour gaz de transport derrière le réservoir (19) pour gaz de transport comprimé, une autre soupape de réglage (23) pour gaz de transport, une soupape de réglage (48) dans une conduite additionnelle (43) pour additif et le dispositif de dosage (34, 59) devant respectivement derrière la voie de marche avant (27; 29, 32) ainsi qu'avec une soupape de réglage (31) et des dispositifs d'étranglement respectivement de dosage (38, 39).
